# EUROPÄISCHE PATENTSCHRIFT

(11) **EP 1 479 458 B1**
(45) Veröffentlichungstag und Bekanntmachung des Hinweises auf die Patenterteilung: **08.08.2007**
(21) Anmeldenummer: 04012217.8
(22) Anmeldetag: 24.05.2004
(51) Int. Cl.: B21C 37/16, B21C 37/08

(54) **Verfahren zum Herstellen von Rohren und Profilen**
Method for manufacturing tubes and profiles
Procédé de fabrication de tubes et profilés

(30) Priorität: 22.05.2003 DE 10323694
(43) Veröffentlichungstag der Anmeldung: 24.11.2004
(73) Patentinhaber: Muhr und Bender KG, 57439 Attendorn (DE)
(72) Erfinder: Hauger, Andreas, Dr.-Ing., 57439 Attendorn (DE)
(74) Vertreter: Neumann, Ernst Dieter

(56) Entgegenhaltungen:
- EP-A- 0 014 474
- EP-A- 0 788 849
- EP-A- 0 938 937
- EP-B- 1 272 291

## Beschreibung

Die Erfindung betrifft ein Verfahren zum Herstellen von Rohren und Profilen mit über der Länge variabler Wandstärke mit den Schritten
flexibles Walzen von endlosem Bandmaterial mit in Längsrichtung des Bandmaterials variabler, durchgehend gegenüber der Ausgangsdicke reduzierter Enddicke,
Umformen des Bandmaterials zu einem endlosen Rohr oder Profil,
Ablängen einzelner Rohr- und Profilstücke vom endlosen Rohr oder Profil.

Aus der DE 104 875 ist es bekannt, tafel- oder streifenförmige Blechstücke so auszuwalzen, daß parallele Streifen unterschiedlicher Wandstärke an dem Blechstück entstehen. Danach wird das Blechstück quer zu diesen Streifen rundgebogen und zu einem Rohr verlötet, wodurch das Rohr Längsabschnitte unterschiedlicher Wandstärke erhält.

Aus der EP 0 788 849 A1 ist ein gleichartiges Verfahren zur Herstellung von Rohren mit Abschnitten unterschiedlicher Wandstärke bekannt, bei dem aus einem anfangsebenen Blech durch gezielte partielle Wanddickenreduktion Bereiche unterschiedlicher Wanddicke mit zueinander parallelen Verlauf entstehen. Hierbei wird das gewalzte Blech zugeschnitten, zu einem Rohr umgeformt und entlang der Stoßkanten gefügt, insbesondere verschweißt.

Aus der DD 244 083 A1 ist ein Verfahren zur Herstellung von Rohren und Hohlprofilen mit in Längsrichtung sich änderndem Innendurchmesser bekannt. Hierbei werden vorbestimmte Abschnitte eines Metallbandes ausgewalzt, während die übrigen Abschnitte ihre ungewalzte Form und damit die ursprüngliche Materialstärke beibehalten. Das so unterschiedlich ausgewalzte Metallband wird in einer Profilanlage dann zum Rohr oder Hohlprofil profiliert.

Der periodische Wechsel von ausgewalzten zu ungewalzten Bandabschnitten beschränkt die Walzgeschwindigkeit und kann zu Schwachstellen im Band an den Übergängen führen. Beim Durchlauf der ungewalzten Bandabschnitte durch die Walzeinrichtung ist keine Führung des Metallbandes gegeben. Damit ist keine exakte Längenbemessung der ungewalzten Bandabschnitte möglich.

Aus der EP 0 938 937 A1 ist ein Verfahren der eingangs genannten Art zur Herstellung von Karosserie- und Fahrzeugteilen bekannt, bei dem ein flachbandförmiges planes Halbwerkzeug aus einem Magazin einer ersten Bearbeitungsstation zugeführt wird, in der es mittels Walzen selektiv über seiner Breite und gegebenenfalls zusätzlich auch über seiner Länge umgeformt wird. In einer zweiten Bearbeitungsstation wird das zunächst noch plane Band mittels umformender Walzen nach und nach zu einem Rohrprofil oder einem offenen Profil umgeformt. Gegebenenfalls werden die ursprünglich seitlichen Kanten in einer dritten Bearbeitungsstation längsnahtverschweißt. Abschließend wird der kontinuierliche Rohr- oder Profilstrang in Rohr- oder Profilabschnitte vereinzelt. In allen Stationen herrscht eine einheitliche Durchlaufgeschwindigkeit vor.

Der vorliegenden Erfindung liegt die Aufgabe zugrunde, ein verbessertes Herstellungsverfahren mit erhöhter Produktivität für Rohre und Profile der genannten Art in verbesserter Qualität bereitzustellen. Die Lösung hierfür besteht in einem Verfahren der genannten Art mit den Schritten:
flexibles Walzen von endlosem Bandmaterial mit in Längsrichtung des Bandmaterials variabler, durchgehend gegenüber der Ausgangsdicke reduzierter Enddicke,
Umformen des Bandmaterials zu einem endlosen Rohr oder Profil,
Ablängen einzelner Rohr- oder Profilstücke vom endlosen Rohr oder Profil,
wobei das Bandmaterial nach dem mit hoher Geschwindigkeit erfolgenden flexiblen Walzen mit einer ersten Wickelgeschwindigkeit auf einen Coil aufgewickelt wird und zum Umformen des Bandmaterials zum endlosen Rohr oder Profil mit einer zweiten geringeren Wickelgeschwindigkeit, die auf das Umformen zum endlosen Rohr oder Profil optimiert ist, von diesem Coil abgewickelt, wird.

Anlagen zum Rundbiegen zu einem Rohr in Längsrichtung des Bandmaterials bzw. zum Umformen zu einem Profil in Längsrichtung des Bandmaterials mit entsprechender Walzenanordnung mit formgebenden Walzen sind in der Technik bekannt. Solche Anlagen umfassen eine Vielzahl von in Produktionsrichtung hintereinanderliegenden Formwalzen mit sich regelmäßig ändernder Walzenform und/oder Achslage.
Bei den Rohren und Profilen kann es sich um im Querschnitt offene Schlitzrohre oder Profile oder im Querschnitt geschlossene Rohre oder Profile handeln. In bevorzugter Verfahrensführung wird das endlose Rohr oder Profil zum geschlossen Rohr oder Profil längs - insbesondere in stumpfem Stoß - verschweißt. Hierbei kann der Innendurchmesser oder -querschnitt konstant gehalten werden, während sich die variable Wanddicke am Außendurchmesser oder -querschnitt abbildet.

Nach einer weiterführenden günstigen Verfahrensgestaltung werden die einzelnen Rohr- oder Profilstücke nach dem Ablängen derart umgeformt, daß sie über der Länge variable Querschnitte aufweisen. Derartige Rohrstücke werden insbesondere im Kraftfahrzeugbau in vielen Verwendungszwecken eingesetzt, insbesondere als Träger mit definiertem ungleichförmigen Verformungsverhalten (Crashelemente) oder mit definiertem ungleichförmigen Belastungsverhalten (Biegeträger).

Nach einer besondere Verfahrensführung werden zunächst über der Länge gleichbleibend runde Rohre so umgeformt, daß zumindest ein Längsabschnitt unrund, insbesondere im Querschnitt seitlich abgeflacht ist.

Beim flexiblen Walzen werden stetige Übergänge zwischen den einzelnen Bandabschnitten bezüglich der Dicke hergestellt. Es findet insbesondere eine Reduzierung der Ausgangsdicke von durchgehend mindestens 5 % statt. Hierbei sollten sich aneinander anschließende Bandabschnitte in der Enddicke um mindestens 20 %, insbesondere mehr als 25 % unterscheiden. Die Übergänge zwischen einzelnen Bandabschnitten unterschiedlicher konstanter Bandenddicke sollen so gestreckt sein, daß ein Gradient aus Dickenänderung zu Bandlänge von höchstens 1:40 entsteht.

Ein Ausführungsbeispiel für ein solches Rohr ist in den Zeichnungen dargestellt. Diese zeigen in Figur 1 ein erfindungsgemäßes Rohr 11 im Längsschnitt und in Figuren 2 und 3 in Querschnitt. An dem Rohr sind erste Abschnitte 12, 13, 14 mit größerer Wandstärke und einseitigen Abflachungen 18 sowie zwei Abschnitte 16, 17 geringerer Wandstärke mit unverformtem kreisrunden Querschnitt erkennbar. Weiterhin ist eine Längsnaht 19 markiert, die vom nachträglichen Umformen des Rohres nicht unmittelbar betroffen ist.

## Patentansprüche

1. Verfahren zum Herstellen von Rohren (11) und Profilen mit über der Länge variabler Wanddicke
mit den Schritten
flexibles Walzen von endlosem Bandmaterial mit in Längsrichtung des Bandmaterials variabler, durchgehend gegenüber der Ausgangsdicke reduzierter Enddicke,
Umformen des Bandmaterials zu einem endlosen Rohr (11) oder Profil,
Ablängen einzelner Rohr- oder Profilstücke vom endlosen Rohr (11) oder Profil,
**dadurch gekennzeichnet,**
**daß** nach dem flexiblen Walzen das endlose Bandmaterial mit einer ersten Wickelgeschwindigkeit auf einen Coil aufgewickelt wird und daß das endlose Bandmaterial von diesem Coil zum Umformen des Bandmaterials mit einer zweiten geringeren Wickelgeschwindigkeit abgewickelt wird.

2. Verfahren nach Anspruch 1,
**dadurch gekennzeichnet**,
schlossenen Rohr oder Profil längs verschweißt wird.

3. Verfahren nach einem der Ansprüche 1 oder 2,
**dadurch gekennzeichnet,**
**daß** die einzelnen Rohr- oder Profilstücke nach dem Ablängen zu über der Länge variablen Querschnitten umgeformt werden.

4. Verfahren nach Anspruch 3,
**dadurch gekennzeichnet,**
**daß** die Umformung durch hydraulische Innendruckumformverfahren erfolgt.

5. Verfahren nach einem der Ansprüche 3 oder 4,
**dadurch gekennzeichnet,**
**daß** ein zunächst über der Länge gleichbleibend rundes Rohrstück so umgeformt wird, daß zumindest ein Längsabschnitt unrund, insbesondere einseitig abgeflacht ist.

6. Verfahren nach einem der Ansprüche 3 oder 4,
**dadurch gekennzeichnet,**
**daß** ein Profilstück mit zunächst über der Länge gleichbleibendem Querschnitt so umgeformt wird, daß zumindest ein Längsabschnitt im Querschnitt davon abweicht.

7. Verfahren nach einem der Ansprüche 1 bis 6,
**dadurch gekennzeichnet,**
**daß** beim flexiblen Walzen eine Reduzierung der Ausgangsdicke von durchgehend mindestens 5 % stattfindet.

8. Verfahren nach einem der Ansprüche 1 bis 7,
**dadurch gekennzeichnet,**
**daß** sich aneinander anschließende Bandabschnitte um mindestens 20 %, insbesondere mehr als 25 % in der Enddicke unterscheiden.

9. Verfahren nach einem der Ansprüche 1 bis 8,
**dadurch gekennzeichnet,**
**daß** im Bereich der Übergänge zwischen den einzelnen Bandabschnitten ein Gradient aus Dickenänderung zu Bandlänge von höchstens 1:40 erzeugt wird.

## Claims

1. A method of producing pipes (11) or profiles whose wall thickness varies along the length of same, comprising the following production stages:
flexible rolling of an infinite strip material comprising an end thickness which is variable in the longitudinal direction of same and which is reduced continuously relative to the starting thickness;
deforming the strip material into a infinite pipe (11) or profile;
cutting individual pipe or profile pieces to length from the infinite pipe (11) or profile,
**characterised in**
**that** after the flexible rolling operation, the infinite strip material is wound onto a coil at a first winding speed and that, for deforming purposes, the infinite strip material is unwound from said coil at a second lower winding speed.

2. A method according to claim 1,
**characterised in**
**that**, after the deforming operation prior to being cut to lengths to form a pipe or profile, the strip material is welded in the longitudinal direction.

3. A method according to claim 1 or 2,
**characterised in**
**that**, after having been cut to lengths, the individual pipe or profile pieces are deformed into longitudinally variable cross-sections.

4. A method according to claim 3,
**characterised in**
**that** the deformation process takes place in the form of hydraulic internal pressure deformation.

5. A method according to any one of claims 3 or 4,
**characterised in**
**that**, initially, a longitudinally uniformly round piece of pipe is deformed in such a way that at least one longitudinal portion is out-of-round, more particularly flattened on one side.

6. A method according to any one of claims 3 or 4,
**characterised in**
**that** a piece of profile whose cross-section is initially uniform along its length is deformed in such a way that the cross-section of at least one longitudinal portion deviates therefrom.

7. A method according to any one of claims 1 to 6,
**characterised in**
**that**, during the flexible rolling operation, the starting thickness is reduced continuously by at least 5 %.

8. A method according to any one of claims 1 to 7,
**characterised in**
**that** the end thicknesses of strip portions adjoining one another differ from one another by at least 20 %, more particularly by more than 25 %.

9. A method according to any one of claims 1 to 8,
**characterised in**
**that**, in the region of the transitions between the individual strip portions, there occurs a gradient of change in thickness to strip length of a maximum of 1:40.

## Revendications

1. Procédé pour la fabrication de tubes (11) et de profilés avec une épaisseur de paroi variable sur la longueur,
avec les étapes de
laminage flexible de feuillard sans fin avec une épaisseur finale variable dans la direction longitudinale du feuillard, réduite en continu par rapport à l'épaisseur initiale,
déformation du feuillard pour donner un tube (11) ou un profilé sans fin,
coupe à la longueur de morceaux individuels de tube ou de profilé à partir du tube (11) ou du profil sans fin,
**caractérisé en ce que**,
après le laminage flexible, le feuillard sans fin est enroulé sur une bobine à une première vitesse d'enroulement et **en ce que** le feuillard sans fin est déroulé de cette bobine pour la déformation du feuillard à une deuxième vitesse d'enroulement plus faible.

2. Procédé selon la revendication 1,
**caractérisé en ce que**,
après la déformation et avant la coupe à la longueur, le feuillard est soudé sur la longueur pour donner un tube ou un profilé fermé.

3. Procédé selon l'une quelconque des revendications 1 ou 2,
**caractérisé en ce que**,
après la coupe à la longueur, les morceaux individuels de tube ou de profilé sont déformés pour prendre des sections transversale variables sur la longueur.

4. Procédé selon la revendication 3,
**caractérisé en ce que**,
la déformation est réalisée à l'aide de procédés hydrauliques de déformation sous pression interne.

5. Procédé selon l'une quelconque des revendications 3 ou 4,
**caractérisé en ce que**
un morceau de tube rond d'abord constant sur la longueur est déformé de telle manière qu'au moins un segment longitudinal est ovalisé, en particulier aplati d'un côté.

6. Procédé selon l'une quelconque des revendications 3 ou 4,
**caractérisé en ce que**
un morceau de profilé avec une section transversale d'abord constante sur la longueur est déformé de telle manière qu'au moins un segment longitudinal se différencie de celui-ci par sa section transversale.

7. Procédé selon l'une quelconque des revendications 1 à 6,
**caractérisé en ce que**,
lors du laminage flexible, il se produit une réduction de l'épaisseur initiale d'au moins 5 % en continu.

8. Procédé selon l'une quelconque des revendications 1 à 7,
**caractérisé en ce que**,
des segments de feuillard adjacents les uns aux autres présentent des différences d'épaisseur finale d'au moins 20 %, en particulier de plus de 25 %.

9. Procédé selon l'une quelconque des revendications 1 à 8,
**caractérisé en ce**
**qu'**un gradient de la variation d'épaisseur par rapport à la longueur de feuillard de 1:40 au maximum est produit dans la zone des transitions entre les différents segments de feuillard.
